# EUROPÄISCHE PATENTSCHRIFT

(11) **EP 0 870 315 B1**
(45) Veröffentlichungstag und Bekanntmachung des Hinweises auf die Patenterteilung: **29.09.1999**
(21) Anmeldenummer: 96942173.4
(22) Anmeldetag: 18.12.1996
(51) Int. Cl.: H01H 71/24

(54) **ANKER FÜR MAGNETAUSLÖSER**
ARMATURE FOR MAGNETIC TRIGGER MECHANISM
INDUIT POUR DECLENCHEUR MAGNETIQUE

(30) Priorität: 28.12.1995 AT 211195
(43) Veröffentlichungstag der Anmeldung: 14.10.1998
(73) Patentinhaber: FELTEN & GUILLEAUME AUSTRIA AG, 3943 Schrems-Eugenia 1 (AT)
(72) Erfinder: TETIK, Adolf, A-1180 Wien (AT)
(74) Vertreter: Gibler, Ferdinand, Dipl.-Ing. Dr. techn.
(86) Internationale Anmeldenummer: AT9600252
(87) Internationale Veröffentlichungsnummer: WO9724746

(56) Entgegenhaltungen:
- EP-A- 0 120 422
- DE-A- 2 531 215
- DE-A- 3 619 239
- FR-A- 2 527 831

## Beschreibung

Die Erfindung betrifft einen Anker zum Betätigen des Auslösestößels von Magnetauslösern für Schutzschalter, der ein zu einer Hülse geformter Blechstreifen ist, und einen Anschlag für das Mitnehmen des Auslösestößels aufweist.

Derzeit werden in Magnetauslösern für Schutzschalter verwendete Anker vorwiegend spanabhebend hergestellt. Dies ist nicht nur eine zeit- und kostenaufwendige Herstellungsweise, die mit nicht unerheblichen Materialverlusten verbunden ist, sondern die so hergestellten Anker für Magnetauslöser haben eine vergleichsweise hohe Masse, die das Ansprechverhalten des mit einem solchen Anker bestückten Magnetauslösers nachteilig beeinflußt.

Ein Anker der eingangs genannten Gattung ist aus der DE 25 31 215 A bekannt. Bei diesem aus der DE 25 31 215 bekannten Anker liegen die Ränder des zum Anker gerollten Blechstreifens an der Stoßstelle auch nicht bereichsweise aneinander an. Überdies ist der Anschlag für das Mitnehmen des Auslösestößels am Anker durch eine Aussparung gebildet, in die eine Ausformung des Ankerstößels eingreift. Nachteilig bei diesem bekannten Anker ist es, daß die in Bewegungsrichtung des Magnetankers verlaufenden Blechstreifenendflächen einen Ankerschlitz bilden und im Abstand voneinander angeordnet sind, so daß Wirbelströme verringert sind. Ein derartiger Anker mit dem gewollten Luftspalt ist, wie Versuche gezeigt haben, in Magnetauslösern nicht zufriedenstellend.

Der Erfindung liegt die Aufgabe zugrunde, einen einfacher herstellbaren und wirksamen Anker für Magnetauslöser für Schutzschalter zur Verfügung zu stellen.

Erfindungsgemäß wird diese Aufgabe dadurch gelöst, daß die parallel zur Achse des Ankers ausgerichteten Ränder des Blechstreifens wenigstens bereichsweise dicht aneinander liegen und daß der Anschlag für den Auslösestößel wenigstens eine mit dem Anker einstückig ausgebildete, quer zur Achse des Ankers ausgerichtete Zunge ist.

Bevorzugte und vorteilhafte Ausgestaltungen des erfindungsgemäßen Ankers für Magnetauslöser sind Gegenstand der Unteransprüche.

Der erfindungsgemäß vorgeschlagene Anker für Magnetauslöser läßt sich nicht nur durch Verformen z.B. in einem Rollvorgang aus einem entsprechenden Blechzuschnitt, z.B. einer gestanzten Platine, herstellen, sondern bietet auch den Vorteil einer geringeren Masse als die bisher verwendeten, durch spanabhebende Bearbeitung hergestellten Anker für Magnetauslöser. Überdies hat sich überraschend gezeigt, daß der erfindungsgemäße Anker in Magnetauslösern sehr vorteilhaft ist, weil kein die magnetischen Eigenschaften des Ankers nachteilig beeinflussender Luftspalt vorliegt, da die Ränder des zum Anker gerollten Blechstreifens wenigstens bereichsweise dicht aneinanderliegen.

Die Zunge des erfindungsgemäßen Ankers, die als Mitnehmer für den Auslösestößel dient, erlaubt eine einfache Konstruktion des Auslösestößels und dieser kann, falls gewünscht, wie gewohnt ausgeführt sein, da die im Stand der Technik (DE 25 31 215 A) erforderliche Ausformung nicht benötigt wird.

Weitere Vorteile, Merkmale und Einzelheiten der Erfindung ergeben sich aus der nachstehenden Beschreibung, in welcher auf die angeschlossenen Zeichnungen Bezug genommen wird.

Es zeigen: Fig. 1 einen Magnetauslöser in Ansicht,
Fig. 2 teilweise im Schnitt den Magnetauslöser ohne Führungshülse, Anker und Auslösestößel,
Fig. 3 teilweise im Schnitt und in größerem Maßstab die Baueinheit aus Führungshülse, erfindungsgemäßem Anker und Auslösestößel sowie Rückstellfeder,
die Fig. 4, 5 und 6 teilweise geschnitten einen erfindungsgemäßen Anker und
Fig. 7 eine andere Ausführungsform des erfindungsgemäßen Ankers.

Magnetauslöser 1 der in Fig. 1 gezeigten, bekannten Bauform werden in Leitungsschutzschaltern verwendet. Sie bestehen aus einem Joch 2 aus magnetisch leitendem Werkstoff, mit dem der aus elektrisch leitendem Werkstoff bestehende Träger 4 des ortsfesten Kontaktes 3 des Schutzschalters verbunden ist. Weiters besitzt der Magnetauslöser 1 eine Erregerwicklung 5, die elektrisch leitend über (nicht gezeigte) Klemmen mit der zu schützenden Leitung verbunden ist. Im Inneren der Spule 5 ist eine Führungshülse 6, meist aus Kunststoff, eingesetzt, die über eine mit dem Joch 2 des Magnetauslösers 1 verbundenen, hülsenförmigen Anschlag 7 gesteckt ist. Beispielsweise ist dieser hülsenförmige Anschlag 7 durch Umbördeln seines verjüngten Ansatzes 8 mit dem Joch 2 und dem Träger 4 aus elektrisch leitendem Werkstoff verbunden, wodurch gleichzeitig die Verbindung zwischen dem elektrisch leitenden Träger 4, der den Festkontakt 3 trägt, und dem Joch 2 erreicht wird.

In der Führungshülse 6 ist ausweislich Fig. 3 gleitend verschiebbar ein Anker 10 aus magnetisch leitendem Werkstoff angeordnet, der an seinem der Anschlaghülse 7 abgekehrten Ende 11 einen nach innen vorspringenden Anschlag aufweist, der im Ausführungsbeispiel von einer Zunge 12 gebildet wird, und an dem sich das im Inneren des Ankers 10 aufgenommene Ende 13 eines Auslösestößels 14 abstützt. Über den verjüngten, vorderen Teil 15 des Auslösestößels 14 ist eine Rückholfeder 16 gesteckt, die mit ihrem vorderen Ende 17 am im Inneren des Magnetauslösers 1 aufgenommenen Ende 18 der Anschlaghülse 7 anliegt und den Auslösestößel 14 in seiner in Fig. 3 dargestellten Bereitschaftslage hält.

Im Auslösefall, wenn das durch die Wicklung 5 erzeugte Magnetfeld hinreichend groß ist, wird der Anker 10 nach rechts der Fig. 1 gezogen und nimmt dabei über seine Zunge 12 den Auslösestößel 14 mit, so daß dieser mit seinem vorderen Ende 19 eine Auslösemechanik (nicht gezeigt) betätigt, durch welche, auf beispielsweise an sich bekannte Art und Weise, ein beweglicher Kontakt vom Festkontakt 3 abgehoben wird, also der Schutzschalter den Stromkreis unterbricht.

Der gemäß dem Vorschlag der Erfindung in dem beschriebenen Magnetauslöser 1 oder einem Magnetauslöser ähnlicher Bauart verwendete Anker 10 besteht, wie in den Fig. 4, 5 und 6 gezeigt ist, aus einem Blech(stanz)teil mit im wesentlichen rechteckiger Umrißform, der zu einem Ring oder Hülse geformt ist. Dabei wird der Blechstanzteil so zu einem Ring (Hülse) geformt, daß die parallel zur Achse des Ankers 10 ausgerichteten Kanten 20 dicht aneinander liegen und an der Stoßstelle 21 dieser Kanten 20 kein oder nur ein kleiner Luftspalt vorliegt. Um sicherzustellen, daß die parallel zur Achse liegenden Kanten 20 des zum Anker 10 verformten Blechstreifens dicht aneinander liegen, kann beim Herstellen des Ankers 10 aus dem Blechzuschnitt überbogen werden, so daß die in Achsrichtung verlaufenden Kanten 20 des Blechzuschnitts auch im fertigen Anker 10 wenigstens bereichsweise dicht aneinander liegen und kein die magnetischen Eigenschaften des Ankers nachteilig beeinflussender Luftspalt vorliegt.

Um den im Inneren des Ankers 10 aufgenommenen Auslösestößel 14 im Auslösefall bei der Bewegung des Ankers 10 mitzunehmen, ist die (wenigstens eine) radial nach innen abgewinkelte Zunge 12 vorgesehen, die mit dem den eigentlichen Anker 10 bildenden Blechteil im Ausführungsbeispiel einstückig ausgebildet ist.

Beiderseits der Wurzel 25 der rechtwinklig abgebogenen Zunge 12 sind Ausschnitte 26 vorgesehen, so daß die Wurzel 25 der Zunge 12 so abgebogen werden kann, daß die quer zur Achse des Ankers 10 verlaufende Zunge 12 über die ihr benachbarte Endfläche 27 des Ankers 10 nicht übersteht.

Bei der in Fig. 5 gezeigten Ausführungsform des Ankers 10 sind die Kanten 20 flächig aneinanderliegend ausgerichtet. Dies kann z.B. dadurch einfach erreicht werden, daß diese Kanten 20 beim Herstellen (Stanzen) des Blechteils zur Ebene des (noch nicht verformten, also ebenen) Blechteils schrägstehend ausgeführt werden. Bei dieser Ausführungsform ist ein Luftspalt im Bereich der Stoßstelle 21 praktisch nicht vorhanden.

Bei der Ausführungsform des Ankers 10 nach Fig. 7 stehen die Kanten 20 in einem kleinen, spitzen Winkel zueinander und liegen nur im Bereich ihrer Innenkanten 28 aneinander an. Der Luftspalt im Bereich der Stoßstelle 20 ist aber auch hier so klein, daß er die gewünschten magnetischen Eigenschaften des Ankers 10 nicht wesentlich nachteilig beeinflußt.

Als Werkstoff für den Anker 10 ist im Prinzip jeder magnetisch leitende Werkstoff geeignet.

Als besonders geeignet haben sich weichmagnetische Werkstoffe erwiesen, wie sie für Gleichstromrelais an sich bekannt sind. Die bevorzugt verwendeten weichmagnetischen Werkstoffe haben eine magnetische Sättigung von 1,4 bis 2,0 T bei einer Feldstärke von 4000 A/m. Ein besonders bevorzugter Werkstoff für den erfindungsgemäßen Anker 10 ist der in DIN 17 405 (September 1979) mit RFe80 (Werkstoffnummer 1.1014) beschriebene Werkstoff, der eine magnetische Sättigung von 1,6 T bei einer Feldstärke von 4000 A/m besitzt.

Zusammenfassend kann ein Ausführungsbeispiel der Erfindung wie folgt dargestellt werden:

Ein Anker 10 für Magnetauslöser 1 für Schutzschalter, insbesondere für Leitungsschutzschalter, besteht aus einem zu einer Hülse mit kreisringförmiger Querschnittsform geformten Blechstreifen, dessen zur Achse des Ankers 10 ausgerichteten Ränder 20 wenigstens bereichsweise dicht aneinander liegen. Der Anschlag für das Mitnehmen des Auslösestößels 14 ist eine mit dem Blechstreifen einstückig ausgebildete, quer zur Achse des Ankers 10 ausgerichtete Zunge 12. Um den Luftspalt im Bereich der Stoßstelle 21 der Hülse so klein wie möglich zu halten, können die Kanten 20 im Bereich der Stoßstelle 21 des Ankers 10 flächig aneinander anliegen.

## Patentansprüche

1. Anker (10) zum Betätigen des Auslösestößels (14) von Magnetauslösern (1) für Schutzschalter, der ein zu einer Hülse geformter Blechstreifen ist, und einen Anschlag (11) für das Mitnehmen des Auslösestößels (14) aufweist, dadurch gekennzeichnet, daß die parallel zur Achse des Ankers (10) ausgerichteten Ränder (20) des Blechstreifens wenigstens bereichsweise dicht aneinander liegen und daß der Anschlag für den Auslösestößel (14) wenigstens eine mit dem Anker (10) einstückig ausgebildete, quer zur Achse des Ankers (10) ausgerichtete Zunge (12) ist.

2. Anker nach Anspruch 1, dadurch gekennzeichnet, daß der Blechstreifen zu einer Hülse mit kreisringförmiger Querschnittsform gerollt ist.

3. Anker nach Anspruch 1 oder 2, dadurch gekennzeichnet, daß die Zunge (12) mit der Wand des Ankers (1) einen rechten Winkel einschließt und nach innen abgebogen ist.

4. Anker nach einem der Ansprüche 1 bis 3, dadurch gekennzeichnet, daß die in der Wand des Ankers (10) liegende Wurzel (25) der Zunge (12) durch Ausschnitte (26) beidseitig freigeschnitten ist.

5. Anker nach einem der Ansprüche 1 bis 4, dadurch gekennzeichnet, daß die Zunge (12) innerhalb der der Zunge (12) benachbarten Endfläche (27) der den Anker (10) bildenden Hülse angeordnet ist.

6. Anker nach Anspruch 5, dadurch gekennzeichnet, daß die Außenfläche der Zunge (12) mit der ihr benachbarten Endfläche (27) des Ankers (10) fluchtet.

7. Anker nach einem der Ansprüche 1 bis 6, dadurch gekennzeichnet, daß die Ränder (20) des zum Anker (10) geformten Blechstreifens im Bereich der Stoßstelle (21) des Ankers (10) flächig aneinanderliegen (Fig. 6).

8. Anker nach Anspruch 7, dadurch gekennzeichnet, daß die Schmalflächen des Blechstreifens im Bereich der Ränder (20) bei noch ebenem Blechstreifen zur Ebene des Blechstreifens schräg ausgerichtet sind.

9. Anker nach einem der Ansprüche 1 bis 6, dadurch gekennzeichnet, daß die Ränder (20) des zum Anker (10) geformten Blechstreifens im Bereich der Stoßstelle (21) des Ankers (10) mit ihren Innenkanten (28) aneinander anliegen (Fig. 7).

10. Anker nach Anspsruch 9, dadurch gekennzeichnet, daß die Schmalflächen des Blechstreifens im Bereich der Ränder (20) bei noch ebenem Blechstreifen zur Ebene des Blechstreifens normal ausgerichtet sind.

11. Anker nach einem der Ansprüche 1 bis 10, dadurch gekennzeichnet, daß der Anker (10) aus einem weichmagnetischen Werkstoff mit einer magnetischen Sättigung von 1,64 bis 2,0 T, vorzugsweise 1,6 T, bei einer Feldstärke von 4000 A/m besteht.

12. Anker nach einem der Ansprüche 1 bis 11, dadurch gekennzeichnet, daß der Anker (10) aus dem Werkstoff RFe 80 gemäß DIN 17 405 besteht.

## Claims

1. Armature (10) for actuating the trigger plunger (14) of magnetic trigger mechanisms (1) for circuit breakers, which armature is a metal strip shaped into a sleeve and has a stop (11) for the entrainment of the trigger plunger (14), characterized in that the metal strip edges (20) aligned parallel to the axis of the armature (10) lie at least zonally tight against one another, and in that the stop for the trigger plunger (14) is at least one tongue (12) formed integrally with the armature (10) and aligned transversely to the axis of the armature (10).

2. Armature according to Claim 1, characterized in that the metal strip is rolled to form a sleeve with annular cross-sectional shape.

3. Armature according to Claim 1 or 2, characterized in that the tongue (12) makes a right angle with the wall of the armature (1) and is bent inwards.

4. Armature according to one of Claims 1 to 3, characterized in that the root (25) of the tongue (12) lying in the wall of the armature (10) is cut free on both sides by cut-outs (26).

5. Armature according to one of Claims 1 to 4, characterized in that the tongue (12) is arranged inside that end face (27) of the sleeve forming the armature (10) which is next to the tongue (12).

6. Armature according to Claim 5, characterized in that the outer face of the tongue (12) is flush with the end face (27) of the armature (10) next to it.

7. Armature according to one of Claims 1 to 6, characterized in that the edges (20) of the metal strip shaped to form the armature (10) lie flat against each other in the region of the joint (21) of the armature (10) (Fig. 6).

8. Armature according to Claim 7, characterized in that the narrow faces of the metal strip are aligned obliquely with respect to the plane of the metal strip in the region of the edges (20) when the metal strip is still flat.

9. Armature according to one of Claims 1 to 6, characterized in that the edges (20) of the metal strip shaped to form the armature (10) lie against each other by their inner edges (28) in the region of the joint (21) of the armature (10) (Fig. 7).

10. Armature according to Claim 9, characterized in that the narrow faces of the metal strip are aligned normal to the plane of the metal strip in the region of the edges (20) when the metal strip is still flat.

11. Armature according to one of Claims 1 to 10, characterized in that the armature (10) consists of a soft magnetic material with a magnetic saturation of 1.64 to 2.0 T, preferably 1.6 T, at a field strength of 4000 A/m.

12. Armature according to one of Claims 1 to 11, characterized in that the armature (10) consists of the material RFe 80 according to DIN 17 405.

## Revendications

1. Induit (10) pour l'actionnement du poussoir de déclenchement (14) de déclencheurs magnétiques (1) destinés à des disjoncteurs, lequel induit est formé d'une bande de tôle conformée en manchon et présente une butée (11) pour l'entraînement du poussoir de déclenchement (14), caractérisé par le fait que les bords (20) de la bande de tôle orientés parallèlement à l'axe de l'induit (10), localement au moins, sont serrés les uns contre les autres et par le fait que la butée pour le poussoir de déclenchement (14) est formée par au moins une languette (12) qui est réalisée d'une pièce avec l'induit (10) et est orientée transversalement à l'axe de l'induit (10).

2. Induit selon la revendication 1, caractérisé par le fait que la bande de tôle est enroulée pour former un manchon à section transversale annulaire circulaire.

3. Induit selon la revendication 1 ou 2, caractérisé par le fait que la languette (12) forme un angle droit avec la paroi de l'induit (1) et est repliée en direction de l'intérieur.

4. Induit selon une des revendications 1 à 3, caractérisé par le fait que le pied (25) de la languette (12) qui est situé dans la paroi de l'induit (1) est dégagé des deux côtés par des encoches.

5. Induit selon une des revendications 1 à 4, caractérisé par le fait que la languette (12) est disposée à l'intérieur de la surface frontale (27) voisine de la languette (12), du manchon qui forme l'induit (10).

6. Induit selon la revendication 5, caractérisé par le fait que la surface extérieure de la languette (12) est alignée avec la surface frontale (27) voisine de l'induit (10).

7. Induit selon une des revendications 1 à 6, caractérisé par le fait que les bords (20) de la bande de tôle façonnée en induit (10) sont appliqués à plat l'un contre l'autre dans la région de la coupe (21) de l'induit (10) (figure 6).

8. Induit selon la revendication 7, caractérisé par le lait que les côtés étroits de la bande de tôle, dans la région des bords (20), lorsque la bande de tôle est encore plane, sont inclinés par rapport au plan de la bande de tôle.

9. Induit selon une des revendications 1 à 6, caractérisé par le fait que les bords (20) de la bande de tôle façonnée en induit (10), dans la région de la coupe (21) de l'induit (10), sont en contact l'un avec l'autre par leurs arêtes intérieures (28).

10. Induit selon la revendication 9, caractérisé par le fait que les côtés étroits de la bande de tôle, dans la région des bords (20), lorsque la bande de tôle est encore plane, sont orientés en à angle droit par rapport au plan de la bande de tôle.

11. Induit selon une des revendications 1 à 10, caractérisé par le fait que l'induit (10) est formé d'un matériau magnétique doux avec une saturation magnétique comprise entre 1,64 et 2,0 T, de préférence de 1,6 T pour une intensité de champ de 4000 A/m.

12. Induit selon une des revendications 1 à 11, caractérisé par le fait que l'induit (10) est formé du matériau RFe 80 selon norme DIN 17 405.
